# EUROPÄISCHE PATENTSCHRIFT

(11) **EP 1 392 926 B1**
(45) Veröffentlichungstag und Bekanntmachung des Hinweises auf die Patenterteilung: **03.03.2010**
(21) Anmeldenummer: 02732368.2
(22) Anmeldetag: 30.03.2002
(51) Int. Cl.: D21H 23/32

(54) **AUFTRAGSVORRICHTUNG**
APPLICATOR
DISPOSITIF D'APPLICATION

(30) Priorität: 12.04.2001 DE 10118631
(43) Veröffentlichungstag der Anmeldung: 03.03.2004
(73) Patentinhaber: Voith Patent GmbH, 89522 Heidenheim (DE)
(72) Erfinder: KRÄGELOH, Eckart, 89522 Heidenheim (DE); FISCHER, Franz, 89522 Heidenheim (DE); SPEIDEL, Philipp, 89522 Heidenheim (DE); HENNINGER, Christoph, 89522 Heidenheim (DE)
(86) Internationale Anmeldenummer: PCT/DE2002/001179
(87) Internationale Veröffentlichungsnummer: WO 2002/083324

(56) Entgegenhaltungen:
- EP-A- 0 701 022
- DE-A- 10 012 345
- GB-A- 736 747
- US-A- 3 690 297

## Beschreibung

Die Erfindung betrifft eine Vorrichtung zum direkten oder indirekten Auftragen eines flüssigen oder pastösen Mediums auf eine laufende Materialbahn, insbesondere aus Papier oder Karton, mit einem als Auftragsdüse ausgebildeten Dosierspalt, der zwischen einer zulaufseitigen Lippe und einer ablaufseitigen Lippe der Auftragseinrichtung gebildet ist.

Eine solche gattungsgemäße Auftragsvorrichtung ist bekannt aus der EP-A 0701022. In dieser Druckschrift ist eine sogenannte " Freistrahldüse" offenbart, wo ein von der Abgabe- bzw. Auftragsdüse unter Druck ausgestoßener Strahl frei und ungestützt durch die Umgebung direkt oder in indirekter Weise auf die laufende Materialbahn auftrifft.

Eine weitere gattungsgemäße Auftragsvorrichtung ist beispielsweise in der nachveröffentlichten DE 10012345 beschrieben.
Es handelt sich hierbei um einen sogenannten "Curtain Coater", also eine Vorhangs-Auftragsvorrichtung, mit welcher das Auftragsmedium im wesentlichen der Schwerkraft folgend, aus einer Abgabedüse auf die zu beschichtende Oberfläche gelangt.

Beide Typen der Auftragsvorrichtungen besitzen ein Verteilrohr für das Auftragsmedium. Vom Verteilrohr aus gelangt das Medium über Durchtrittsöffnungen in einen Zufuhrspalt und von da aus in den, die Auftragsdüse bildenden Dosierspalt, aus dem das Medium anschließend austritt. Der Dosierspalt wird dabei von zwei Düsenlippen gebildet. Durch Verstellung einer der Lippen oder auch beider Lippen kann die Austrittsweite variiert werden.

Beim direkten Auftrag des Mediums läuft eine Materialbahn an der Abgabedüse vorbei und wird direkt mit dem Medium beaufschlagt.

Die Materialbahn läuft dabei meistens über eine Stützfläche, beispielsweise eine Stützwalze.

Beim indirekten Auftragen des Mediums wird das Auftragsmedium zunächst auf die Oberfläche eines Gegenelementes (z. B. eine Auftragswalze oder ein endloses umlaufendes Band) aufgebracht, um von dort in einem Nip, durch den die Materialbahn hindurchläuft, vom Gegenelement auf die Materialbahn übertragen zu werden.

Diejenige der beiden, den Dosierspalt bildenden Lippen, die auf der Seite des Dosierspaltes liegt, auf der die Materialbahn auf die Auftragsvorrichtung zuläuft, wird als zulaufseitige Lippe bezeichnet. Entsprechend wird diejenige Lippe, die auf der Seite des Dosierspaltes liegt, auf der die Materialbahn von der Auftragsvorrichtung wegläuft, als ablaufseitige Lippe bezeichnet.

All diese genannten Bauteile sind maschinenbreit (also über die gesamte Breite der Maschine zur Herstellung und/oder Veredelung der Papier- oder Kartonbahn reichend) ausgeführt. Diese Bauteile sind im wesentlichen an die Breite der zu behandelnden Materialbahn angepasst, wobei gegenwärtig eine Breite von ca. 10 m und mehr keine Seltenheit ist. Hinzu kommt, dass bei den immer höher geforderten Maschinengeschwindigkeiten ein gleichmäßiges Auftragen des Mediums sich zunehmend schwieriger gestalten lässt. Außerdem neigen derartig langgestreckte Bauteile zu Durchbiegungen.

Mit derartigen Düsen-Auftragsvorrichtungen sind gute Auftragsergebnisse erreichbar. Die Auftragsvorrichtungen bzw. deren Düsen haben jedoch den Nachteil, dass sie sehr empfindlich gegenüber Verstopfungen am Abgabebereich des maschinenbreiten Dosierspaltes sind, wobei dieser Spalt nur eine sehr geringe Öffnungsweite von wenigen Millimetern, insbesondere sogar nur ca. 0,8 mm, besitzt.

Im Laufe der Zeit können sich deshalb kleine Partikel, wie Verunreinigungen und Teilchen des meist bis zu 60°C warmen bis heißen Auftragsmediums an den mediumsführenden Seiten des Dosierspaltes festsetzen und verhärten, so dass der Auftrag über die gesamte Breite der Materialbahn hinweg nicht mehr gleichmäßig genug erfolgt und wodurch die Auftragsqualität sinkt.

Deshalb sind sehr aufwändige Reinigungsmaßnahmen notwendig, um die Ablagerungen ("Anbackungen ") mechanisch oder mit hydraulischen Mitteln direkt zu entfernen. Oftmals muss dazu sogar die Maschine abgestellt werden, was eine erhebliche Einschränkung der Maschinenverfügbarkeit, Produktionsausfall und hohe Kosten verursacht.

Teilweise wird auch versucht, diese Bereiche von außen zu kühlen. Diese Maßnahme bringt allerdings keinen Erfolg, da die Kühlwirkung für den kritischen Bereich nicht ausreichend ist.

Der Erfindung liegt daher die Aufgabe zugrunde, eine Auftragsvorrichtung weiter zu entwickeln, bei der zum Einen das Festsetzen von Partikeln am Abgabebereich der Auftragsdüse und zum Anderen eine thermische Durchbiegung von Bauteilen der Auftragsvorrichtung vermeidbar, zumindest aber minimierbar ist.

Erfindungsgemäß werden beide Aufgaben dadurch gelöst, indem in wenigstens eine der beiden Düsenlippen der Auftragsvorrichtung jeweils wenigstens ein, von einem Fluid durchströmter Temperierkanal integriert ist wobei der Temperierkanal (11,12) zur freien Umgebung hin mit einem dünnwandigen Bauteil (14,15) verschlossen ist und das Bauteil (14,15) eine Wandstärke (W1) von 0,1-3 mm aufweist. Als Temperierfluid dient Wasser oder auch Luft.

Damit ist es mit ein- und derselben Vorrichtung auf einfache Weise möglich, entweder die erste Aufgabe (Vermeidung oder Verminderung von Ablagerungen und Anbackungen von Partikeln in den kritischen Bereichen der Auftragsdüse) mit einem Kühlfluid oder auch gewünschtenfalls die zweite Aufgabe (Verminderung oder Verhinderung der thermischen Durchbiegung der für das Auftragsergebnis zuständigen Bauteile der Auftragsvorrichtung) mit einem an die Temperatur des Auftragsmediums angepassten Fluides zu lösen.

Das Auftragsmedium ist in der Regel bis zu ca. 60°C warm, wodurch sich die Auftragsvorrichtung, insbesondere die Düsenlippen mit dem Dosierspalt erwärmen.

Die Erfinder haben erkannt, dass mit einem kühlen oder gekühlten Fluid ein Temperaturunterschied erzeugbar ist zwischen Außenflächen und Innenflächen der Düsenlippen. Dadurch kommt eine Kondensatbildung an den mediumsführenden Flächen des Dosierspaltes zustande, wobei mit diesem gebildeten Kondensat das "Festbacken" von Partikeln verhindert, zumindest aber erheblich vermindert wird.

Die Vorrichtung arbeitet damit nahezu selbstreinigend, ohne dass Maschinenabschaltungen notwendig sind und selbst bei längerer Betriebspause die Auftragsvorrichtung sofort wieder einsatzbereit ist. Fehlstellen in der Auftragsschicht werden vermieden.

Wird ein an die Temperatur des Auftragsmediums angepasstes Fluid verwendet, so wird damit die thermische Durchbiegung minimiert.

Die Wahl von kühlem oder erwärmten Fluid hängt somit davon ab, welche Aufgabe man vorrangig lösen will.

Besonders vorteilhaft ist es, wenn der wenigstens eine Temperierkanal in die unmittelbare Nähe des Düsenendes, also am auslaufseitigen Ende bzw. dem Abgabebereich der Vorrichtung positioniert ist, da dieser Bereich den kritischen Bereich für die "Anbackungen" darstellt.

In vorteilhafter Ausbildung der Erfindung ist vorgesehen, dass der wenigstens eine Temperierkanal an der zur freien Umgebung hin gerichteten Seite der Düsenlippe (-Lippen) angeordnet ist, wobei die Wandstärke der Düsenlippe im Bereich des Temperierkanals auf der zur freien Umgebung hin weisenden Seite geringer ist, als auf der Seite, die vom Medium berührt ist.

Das hat den Vorteil, dass die jeweilige Düsenlippe sich in diesem Abschnitt nur unwesentlich thermisch verformen kann.

Zweckmäßig ist es, wenn dieser äußere Wandungsabschnitt der Düsenlippe ein dünnwandiges Bauteil bildet, welches zudem den Temperierkanal nach außen hin abdichtet. Das Bauteil, beispielsweise ein Blechstreifen, braucht nur eine Stärke von 0,1 bis 3 mm, vorzugsweise 0,2 bis 1 mm, aufzuweisen.

Die Metallteile, das heißt Düsenlippe und Blechstreifen, werden mittels Laserschweißen oder durch Einkleben oder durch Löten miteinander verbunden. Diese Technologie ermöglicht eine hochpräzise und dichte Verbindung. Außerdem wird damit ein ungewolltes Verziehen der Düsenlippen vermieden.

Weitere Ausgestaltungsmerkmale ergeben sich aus weiteren Unteransprüchen.

Die erfindungsgemäße Vorrichtung ist konstruktiv einfach aufgebaut. Sie benötigt außer Fluidzuführungen, die ohnehin an Maschinen zur Herstellung oder Veredelung einer Materialbahn, insbesondere Papier- oder Kartonbahn, beispielweise zur Kühlung von Rinnen und /oder Wänden vorhanden sind, keine extra Bauteile.

Eine entsprechende Abzweigung der Fluidzuleitung lässt sich auf einfache Weise bewerkstelligen.

Bestehende Düsenauftragsvorrichtungen, wie Freistrahldüsen oder Vorhangdüsen-Vorrichtungen lassen sich mit den erfindungsgemäß ausgestalteten, temperierbaren Düsenlippen in einfacher Weise umrüsten, wenn die Tragkonstruktion der Auftragsvorrichtung und die besagten Düsenlippen getrennte Bauteile sind.

Nachfolgend soll die Erfindung anhand eines Ausführungsbeispieles näher erläutert werden.

Es zeigen:
- Figur 1:: eine schematisierte Gesamt- Querschnittsdarstellung der erfindungsgemäßen Auftragsvorrichtung in Form einer Freistrahldüse.
- Figur 2:: eine zweite Ausführungsvariante der erfindungsgemäßen Düsenlippen in Detaildarstellung.
- Figur 3:: eine stark schematisierte Querschnittsdarstellung der erfindungsgemäßen Auftragsvorrichtung in Form einer Vorhang-Auftragsdüse.
- Figur 4:: eine dritte Ausführungsvariante der erfindungsgemäßen Düsenlippen in Detaildarstellung.

In den Figuren wurden für gleiche Bauteile gleiche Bezugszeichen gewählt.

Wie aus der Figur 1 hervorgeht, umfasst die Auftragsvorrichtung zur Beschichtung einer laufenden Papierbahn B eine Tragkonstruktion bzw. Tragbalken 1, der sich über die gesamte Maschinenbreite (Breite der Papier- Herstellungs- oder Veredelungsmaschine, bzw. Breite der Auftragsvorrichtung) erstreckt.

Im gewählten Beispiel läuft die Papierbahn über eine Stützwalze W und soll direkt mit dem Auftragsmedium M beschichtet werden.

Der Tragbalken 1 enthält ein Verteilrohr 2 (sogenanntes Farbverteilrohr) für das aufzutragende flüssige oder pastöse Auftragsmedium M, wie pigmenthaltige Streichfarbe, Leim oder Stärke.

An dieses Verteilrohr 2 schließt sich ein Ausgleichsraum 3 an, der sich in einen Zufuhrkanal 4 fortsetzt. Der Zufuhrkanal 4 mündet in einen Dosierspalt 5, der zwischen einer zulaufseitigen Lippe 6 und einer ablaufseitigen Lippe 7 gebildet ist.

Es soll an dieser Stelle nochmals erwähnt sein, dass die zulaufseitige Lippe 6 diejenige ist, an der die zu beschichtende Fläche (hier Papierbahn B) dem Dosierspalt 5 zuläuft. Sinngemäß ist demnach die ablaufseitige Lippe 7 diejenige, an der die Bahn abläuft.

Aus Figur 1 ist erkennbar, dass das freie Ende der zulaufseitigen Lippe 6 sich über das freie Ende der ablaufseitigen Lippe 7 hinaus erstreckt und mit einer konkav gekrümmten Umlenkfläche 8 zwecks Entgasung des Auftragsmediums versehen ist.

Besonders in diesem Bereich, das heißt hier im Abgabebereich der Düse bzw. der Düsenspitzen, wo das Auftragsmedium die Düse verlässt, kann sich im Laufe der Zeit ein Bestandteil an Auftragsmedium M oder sonstige Verunreinigungen absetzen und dort festbacken.

Um dies zu vermindern oder sogar gänzlich zu vermeiden, ist jeweils an der Spitze der Düsenlippe 6 und 7, also am auslaufseitigen Ende und an der von der mediumberührten Seite 5a und 5b des Dosierspaltes 5 abgewandten Seite 9 und 10 (d.h. der Außenseite 9 der Düsenlippe 6 und Außenseite 10 der Düsenlippe 7) wenigstens ein Temperierkanal 11 und 12 vorgesehen.

In den Figuren 1 bis 4 ist jeweils nur ein Kanal in die entsprechende Düsenlippe integriert. Denkbar wäre aber auch die Anordnung einzelner Kammern oder parallel verlaufender Kanäle.

Besonders aus der Detaildarstellung in Figur 2 ist entnehmbar, dass die Wandstärke W₁ der Düsenlippe 6 und 7 im Bereich des Temperierkanals 11 und 12 auf der zur freien Umgebung gerichteten Seite geringer ist, als die Wandstärke W₂ der Düsenlippe 6 und 7, die zur mediumberührenden Seite 5a bzw. 5b hinzeigt.
Dadurch treten kaum Verformungen der Düsenenden auf.
Man hat in Versuchen festgestellt, dass dadurch Spaltänderungen (Düsenspalt 5) aufgrund von thermischen Spannungen der Düsenenden nur noch sehr minimal sind. Sie betragen beispielsweise bei einer Spaltweite von 0,8 mm wenige als 5%.

Stellvertretend für alle Figuren sind nur in die Figur 2, Pfeile Z eingezeichnet, die die Zufuhr von einem Fluid, wie Wasser oder Luft, in den Temperierkanal 11 bzw. 12 angeben sollen.
Je nachdem ob das Fluid zur Verhinderung von unerwünschten Anbackungen (bevorzugte Anwendungsmöglichkeit) oder auch zur Verminderung der thermischen Durchbiegung der Vorrichtung eingesetzt werden soll, wird entschieden, ob Kühlfluid oder an die Temperatur des Auftragsmediums angepasstes Fluid zuzuführen ist.
Das jeweilig gewählte Fluid (Wasser oder Luft) kann in der Anfahrphase und/oder in der Betriebsphase der Vorrichtung durch die Kanäle 11,12 geleitet werden.

Wird das Fluid zum Kühlen verwendet, sollte es dabei kälter als die Umgebung sein.

Die oben genannten Wandstärken W₁ werden vorteilhaft gebildet von dünnen Bauteilen 14 und 15, so dass sich die gesamte vom Auftragsmedium, Trocknern usw. erwärmte Düsenlippe beim Durchfluss eines Kühlfluides durch die Temperierkanäle 11 und 12 thermisch nur unwesentlich verformen kann.

Solche Verformungen würden ohne diese Ausgestaltung mit dünnwandigen Bauteilen 14,15 das Auftragsergebnis über die Breite der Materialbahn negativ beieinträchtigen. Mit zunehmender Breite der Auftragsvorrichtung würde dieser Negativeffekt noch verstärkt.
Ein weiterer wichtiger Gesichtspunkt der Erfindung ist somit: Je dünner also das Bauteil, bzw., die Wandstärke ist, desto geringer sind die thermischen Verformungen.

Aus der Darstellung gem. Figur 1 ist außerdem entnehmbar, dass das Bauteil 14 zweigeteilt ist und bei dieser gezeigten Einbauvariante aus einem waagerechten Schenkel 14a und einem senkrechten Schenkel 14b besteht. Der Schenkel 14b dient zugleich als Angriffsstelle für eine an sich bekannte Verstellvorrichtung 16, mit welcher der Abstand der zulaufseitige Lippe 6 zur ablaufseitigen Lippe 7 und damit die Weite des Dosierspaltes 5 einstellbar und veränderbar ist.

Selbstverständlich kann das Bauteil 14 aber auch einstückig ausgebildet sein, wie in Figur 2 bis 4 dargestellt ist.

Das Verschließen des Temperierkanals 11, 12 mit den Bauteilen 14,15 erfolgt hier im Beispiel mit einem dünnen Blechstreifen von 0,7 mm Stärke.
Die Verbindung mit dem metallischen Bauteil der Düsenlippe 6, 7 erfolgt hochpräzis. Dafür ist als Beispiel ein Laserschweißverfahren, insbesondere mit einem Hochleistungs-Diodenlaser im Leistungsbereich von 1,2 bis 3,0 Kilowatt vorgesehen. Bei einer derartig ausgeführten Schweißnaht besteht keine Gefahr des Wärme-Verzuges der Düsenlippe.

Die Länge der beiden Düsenlippen 6 und 7 kann gleich lang (siehe Figur 3 und 4) oder auch derart ausgebildet sein, indem die zulaufseitige Lippe 6 - wie Figur 1 und 2 zeigt - sich über das freie Ende der ablaufseitigen Lippe 7 hinaus erstreckt.

In der Figur 3 ist eine Auftragsvorrichtung zur Vorhangbeschichtung (Curtain Coating) dargestellt, die im wesentlichen gleich wie die Vorrichtung gem. Figur 1 aufgebaut ist und deshalb mit denselben Bezugszeichen versehen ist.

Die Düsenlippen 6 und 7 mit Temperierkanälen 11 und 12 sowie dünnen Außenwänden 14 und 15 sind hierbei senkrecht nach unten weisend angeordnet und sind gleichlang ausgebildet.
Der zwischen den Lippen 6 und 7 bestehende Dosierspalt 5 gibt im gewählten Beispiel das Auftragsmedium nach unten, direkt auf die Materialbahn B (wie in Figur 3 gezeigt), ab, wobei das Medium M unter Einfluss der Schwerkraft aus der Düse abfließt.

## Patentansprüche

1. Vorrichtung zum direkten oder indirekten Auftragen eines flüssigen oder pastösen Mediums (M) auf eine laufende Materialbahn, insbesondere aus Papier oder Karton, mit einem als Auftragsdüse ausgebildeten Dosierspalt (5), der zwischen einer zulaufseitigen Lippe (6) und einer ablaufseitigen Lippe (7) gebildet ist, **dadurch gekennzeichnet, dass**
in wenigstens eine der Düsenlippen (6, 7) jeweils wenigstens ein, von einem Fluid durchströmter Temperierkanal (11,12) integriert ist wobei der Temperierkanal (11, 12) zur freien Umgebung hin mit einem dünnwandigen Bauteil (14,15) verschlossen ist und das Bauteil (14,15) eine Wandstärke (W₁) von 0,1-3 mm aufweist.

2. Vorrichtung nach Anspruch 1, **dadurch gekennzeichnet, dass**
der Temperierkanal (11, 12) am auslaufseitigen Ende des Dosierspaltes (5) und an der, von der mediumberührten Seite (5a, 5b) des Dosierspaltes (5) abgewandten Seite (9, 10) der Düsenlippen (6, 7) angeordnet ist.

3. Vorrichtung nach Anspruch 1 und 2, **dadurch gekennzeichnet, dass**
die Wandstärke (W₁) der beiden Düsenlippen (6, 7) im Bereich des jeweiligen Temperierkanals (11, 12) auf der zur freien Umgebung weisenden Seite (9, 10) geringer ist als jene Wandstärke (W₂) zur mediumberührten Seite (5a, 5b) des Dosierspaltes (5).

4. Vorrichtung nach Anspruch 1, **dadurch gekennzeichnet, dass**
das Bauteil (14, 15) eine Wandstärke (W₁) von 0,2 bis 1 mm aufweist.

5. Vorrichtung nach Anspruch 1 und 4, **dadurch gekennzeichnet, dass** das Bauteil (14, 15) mittels Laserschweißverfahren, vorzugsweise Hochleistungs- Diodenlaser im Leistungsbereich von 0,2 bis 3,0 KW oder durch Löten, oder durch Kleben hochpräzise mit der Düsenlippe (6, 7) verbindbar ist.

6. Vorrichtung nach Anspruch 1, **dadurch gekennzeichnet, dass**
als Temperierfluid gekühltes oder erwärmtes Wasser oder gekühlte oder erwärmte Luft wählbar ist.

7. Vorrichtung nach einem oder mehreren der vorangehenden Ansprüche 1 bis 6,
**gekennzeichnet durch** Düsenlippen (6, 7) die eine Freistrahldüse bilden, die das Auftragsmedium (M) unter Druck abgibt

8. Vorrichtung nach einem oder mehreren der vorangehenden Ansprüche 1 bis 6
**gekennzeichnet durch** Düsenlippen (6, 7), die eine Düse zur Vorhangbeschichtung (Curtain Coating) bilden, wobei die Vorhangdüse das Auftrags- medium (M) im wesentlichen unter dem Einfluss der Schwerkraft abgibt.

## Claims

1. Assembly for the direct or indirect application of a liquid or pasty medium (M) to a moving web, in particular of paper or board, having a metering gap (5) which is formed as an application nozzle between a lip (6) on the incoming side and a lip (7) on the outgoing side, **characterized in that**
in at least one of the nozzle lips (6, 7) there is in each case integrated at least one temperature control duct (11, 12) through which a fluid flows, the temperature control duct (11, 12) being closed off from the free surroundings by a thin-walled component (14, 15), and the component (14, 15) having a wall thickness (W₁) of 0.1 - 3 mm.

2. Assembly according to Claim 1, **characterized in that** the temperature control duct (11, 12) is arranged at the end of the metering gap (5) on the outlet side and on the side (9, 10) of the nozzle lips (6, 7) which faces away from the side (5a, 5b) of the metering gap (5) touched by the medium.

3. Assembly according to Claim 1 and 2, **characterized in that** the wall thickness (W₁) of the two nozzle lips (6, 7) in the region of the respective temperature control duct (11, 12) is lower on the side (9, 10) pointing towards the free surroundings than that wall thickness (W₂) towards the side (5a, 5b) of the metering gap (5) touched by the medium.

4. Assembly according to Claim 1, **characterized in that** the component (14, 15) has a wall thickness (W₁) of 0.2 to 1 mm.

5. Assembly according to Claim 1 and 4, **characterized in that** the component (14, 15) can be joined highly precisely to the nozzle lip (6, 7) by means of laser welding methods, preferably high-powered diode lasers in the power range from 0.2 to 3.0 kW, or by means of soldering or by means of adhesive bonding.

6. Assembly according to Claim 1, **characterized in that** the temperature control fluid that can be chosen is cooled or heated water or cooled or heated air.

7. Assembly according to one or more of the preceding Claims 1 to 6, **characterized by** nozzle lips (6, 7) which form a free jet nozzle which discharges the application medium (M) under pressure.

8. Assembly according to one or more of the preceding Claims 1 to 6, **characterized by** nozzle lips (6, 7) which form a nozzle for curtain coating, the curtain nozzle discharging the application medium (M) substantially under the influence of the force of gravity.

## Revendications

1. Dispositif pour l'application directe ou indirecte d'un fluide liquide ou pâteux (M) sur une bande de matière en mouvement, en particulier une bande de papier ou de carton, avec une fente de dosage (5) se présentant sous la forme d'une buse de dépôt, qui est formé entre une lèvre côté entrée (6) et une lèvre côté sortie (7), **caractérisé en ce qu'**au moins un canal d'équilibrage de la température (11, 12) parcouru par un fluide est intégré dans au moins une des lèvres de buse (6, 7), dans lequel le canal d'équilibrage de la température (11, 12) est fermé par rapport à l'environnement libre par un composant à paroi mince (14, 15) et le composant (14, 15) présente une épaisseur de paroi (W₁) de 0,1 à 3 mm.

2. Dispositif selon la revendication 1, **caractérisé en ce que** le canal d'équilibrage de la température (11, 12) est disposé à l'extrémité côté sortie de la fente de dosage (5) et sur le côté (9, 10) des lèvres de buse (6, 7) situé à l'opposé du côté (5a, 5b) de la fente de dosage (5) en contact avec le fluide.

3. Dispositif selon la revendication 1 et 2, **caractérisé en ce que** l'épaisseur de paroi (W₁) des deux lèvres de buse (6, 7) dans la région du canal d'équilibrage de la température respectif (11, 12) est plus faible sur le côté (9, 10) tourné vers l'environnement libre que l'épaisseur de paroi (W₂) sur le côté (5a, 5b) de la fente de dosage (5) en contact avec le fluide.

4. Dispositif selon la revendication 1, **caractérisé en ce que** le composant (14, 15) présente une épaisseur de paroi (W₁) de 0,2 à 1 mm.

5. Dispositif selon la revendication 1 et 4, **caractérisé en ce que** le composant (14, 15) peut être assemblé avec une haute précision à la lèvre de buse (6, 7) par un procédé de soudage au laser, de préférence avec un laser à diode de haute puissance d'une puissance de 0,2 à 3,0 kW, ou par brasage, ou par collage.

6. Dispositif selon la revendication 1, **caractérisé en ce que** l'on peut choisir comme fluide d'équilibrage de la température de l'eau refroidie ou échauffée ou de l'air refroidi ou échauffé.

7. Dispositif selon une ou plusieurs des revendications précédentes 1 à 6, **caractérisé par** des lèvres de buse (6, 7) qui forment une buse à jet libre, qui délivre le fluide de couchage (M) sous pression.

8. Dispositif selon une ou plusieurs des revendications précédentes 1 à 6, **caractérisé par** des lèvres de buse (6, 7), qui forment une buse pour le revêtement au rideau (Curtain Coating), dans lequel la buse à rideau délivre le fluide de couchage (M) essentiellement sous l'influence de la pesanteur.
